# EUROPÄISCHE PATENTSCHRIFT

(11) **EP 2 846 002 B1**
(45) Veröffentlichungstag und Bekanntmachung des Hinweises auf die Patenterteilung: **20.11.2019**
(21) Anmeldenummer: 14150517.2
(22) Anmeldetag: 09.01.2014
(51) Int. Cl.: F01D 11/12, F01D 25/24

(54) **GASTURBINE**
GAS TURBINE
TURBINE À GAZ

(30) Priorität: 06.09.2013 EP 13183274
(43) Veröffentlichungstag der Anmeldung: 11.03.2015
(73) Patentinhaber: MTU Aero Engines AG, 80995 München (DE)
(72) Erfinder: Gieg, Walter, 82223 Eichenau (DE); Kufner, Petra, 85586 Poing (DE); Stanka, Rudolf, 84431 Rattenkirchen (DE)

(56) Entgegenhaltungen:
- DE-T2- 60 122 083
- FR-A1- 2 891 583
- US-A1- 2007 231 132

## Beschreibung

Die vorliegende Erfindung betrifft eine Gasturbine mit einem Gehäuse, einem Außendichtring, der lösbar an dem Gehäuse befestigbar ist, und einem Klemmelement zum radialen Verspannen des Außendichtrings und des Gehäuses gegeneinander.

Aus der US 2007/0231132 A1 ist eine Gasturbine mit einem Gehäuse, einem Außendichtring, der lösbar an dem Gehäuse befestigt ist, und einem C-Clip bekannt, der den Außendichtring und das Gehäuse radial gegeneinander verspannt. Dadurch ist der Außendichtring in Umfangsrichtung reibschlüssig befestigt.

Um vibrationsbedingte Mikrobewegungen in Axialrichtung zwischen Dichtring und Gehäuse zu vermeiden, schlägt die Druckschrift vor, einen Radialflansch des Dichtrings axial formschlüssig zwischen dem C-Clip und dem Gehäuse anzuordnen. Im Betrieb wird der C-Clip durch die Gaskraft in Durchströmungsrichtung beaufschlagt und klemmt so den Radialflansch des Dichtrings gegen das Gehäuse.

Bei Relativbewegungen, insbesondere infolge unterschiedlicher thermischer Deformationen, von Dichtring und Gehäuse übt diese Klemmung eine hohe Reibkraft aus, die zu entsprechend hohem Verschleiß führt.

Der Vollständigkeit halber sei zudem auch noch auf die FR 2 891 583 A1 verwiesen, welche ebenfalls die Merkmale des Oberbegriffs von Anspruch 1 offenbart.

Zudem sei auf die DE 601 22 083 T2 hingewiesen, die zwei ringsegmentförmige Bauteile einer Turbomaschine offenbart, welche mittels eines C-förmigen Klemmelements gegeneinander in radialer Richtung verspannt sind, wobei ein Radialflansch des einen Bauteils in eine Nut des anderen Bauteils eingreift und somit als Verdrehsicherung bereitstellt.

Eine Aufgabe einer Ausführung der vorliegenden Erfindung ist es, eine verbesserte Gasturbine zur Verfügung zu stellen.

Diese Aufgabe wird durch die Merkmale des Anspruchs 1 gelöst. Vorteilhafte Ausführungsformen der Erfindung sind Gegenstand der Unteransprüche.

Nach einem Aspekt der vorliegenden Erfindung weist eine Gasturbine, insbesondere eine Flugtriebwerk-Gasturbine, ein Gehäuse, einen Außendichtring, der lösbar an dem Gehäuse befestigbar, insbesondere befestigt, ist, und ein Klemmelement zum radialen Verspannen des Außendichtrings und des Gehäuses gegeneinander auf, das in einer Ausführung den Außendichtring und das Gehäuse radial gegeneinander verspannt und so reibschlüssig aneinander befestigt.

Eine Verdrehsicherung zum Verdrehsichern bzw. formschlüssigen Begrenzen einer Relativbewegung in Umfangsrichtung zwischen Gehäuse und Außendichtring weist eine oder mehrere in Umfangsrichtung voneinander, vorzugsweise wenigstens im Wesentlichen äquidistant, beabstandete Gehäusenuten auf, die sich in einer Ausführung, wenigstens im Wesentlichen, in Axialrichtung erstrecken. In Radialrichtung können die Nut(en) radial außen offen oder geschlossen sein, wobei radial nach außen offene Nuten vorteilhafterweise fertigungs- und/oder montagetechnisch vorteilhaft sein können, radial außen geschlossene Nuten hingegen vorteilhafterweise die Verdrehsicherung schützen können.

In eine oder mehrere, vorzugsweise alle Gehäusenuten greifen jeweils ein oder mehrere Radialflansche des Außendichtrings ein und (verdreh)sichern so Gehäuse und Außendichtring formschlüssig in Umfangsrichtung. Hierdurch kann in einer Ausführung eine radiale Verspannung bzw. ein Reibschluss zwischen Gehäuse und Außendichtring und damit auch ein Verschleiß reduziert werden.

Nach einem Aspekt der vorliegenden Erfindung sind der oder die Radialflansche mit Spiel in Axialrichtung in der bzw. den Gehäusenuten angeordnet. Dadurch kann in einer Ausführung die einleitend erläuterte hohe axiale Klemmkraft infolge der Gaskraft im Betrieb reduziert, vorzugsweise vermieden und so ein Verschleiß reduziert werden.

Zusätzlich können der oder die Radialflansche mit Spiel in Umfangsrichtung in der bzw. den Gehäusenuten angeordnet sein. Dadurch können in einer Ausführung die Montage vereinfacht und/oder Fertigungstoleranzen und/oder thermische Deformationen kompensiert werden.

Nach einem Aspekt der vorliegenden Erfindung ist bzw. sind die Gehäusenut(en) stirnseitig entgegen der Durchströmungsrichtung offen. Mit anderen Worten mündet bzw. münden die Gehäusenut(en) in eine in Durchströmungsrichtung vordere Gehäusestimseite bzw. öffnen sich in diese. Hierdurch kann in einer Ausführung der Dichtring nach Entfernen des Klemmelements vorteilhaft axial entgegen der Durchströmungsrichtung aus seiner Montagelage heraus aus der Gehäusestirnseite bzw. dem Gehäuse herausgezogen werden, da sein(e) Radialflansch(e) nicht aus einer entgegen der Durchströmungsrichtung geschlossenen Nut entfernt werden müssen, beispielsweise durch anfängliches Kippen oder dergleichen.

In einer Ausführung ist eine axiale Länge der Gehäusenut(en) von einer in Durchströmungsrichtung vorderen Gehäusestirnseite aus größer als eine axiale Wandstärke des Radialflanschs bzw. der Radialflansche. Hierdurch können die vorstehend erläuterten Aspekte der entgegen der Durchströmungsrichtung offenen Verdrehsicherung mit axialem Spiel vorteilhaft dargestellt werden. Unter einer axialen Länge wird vorliegend insbesondere die Länge eines Nutabschnitts in Axialrichtung verstanden, der sich von der Öffnung in der vorderen Gehäusestirnseite aus in Durchströmungsrichtung erstreckt und den Radialflansch aufnehmen kann, insbesondere also eine freie Weglänge des Radialflanschs in Durchströmungsrichtung.

In einer Ausführung ist der Außendichtring in zwei oder mehr Ringsegmente geteilt bzw. segmentiert. Hierdurch kann in einer Ausführung vorteilhaft die Herstellung, Montage und/oder Demontage verbessert werden.

In einer Ausführung ist das Klemmelement ringförmig, in einer anderen Ausführung ringsegmentförmig. Insbesondere kann das Klemmelement mehrteilig ausgebildet sein und zwei oder mehr, über den Umfang, insbesondere wenigstens im Wesentlichen äquidistant, verteilte Ringsegmente aufweisen, wobei die Summe der Umfangslängen der Ringsegmente der Umfangslänge der Verdrehsicherung entsprechen, aber auch, insbesondere deutlich, geringer sein kann.

Insbesondere kann das Klemmelement einen oder mehrere sogenannte C-Clipse aufweisen. Allgemein weist das Klemmelement in einer Ausführung einen, insbesondere C- oder U-förmigen, Querschnitt mit einem radial äußeren Schenkeln, der sich an einer Außenumfangsfläche des Gehäuses abstützt, und einem radial inneren Schenkeln auf, der sich an einer Innenumfangsfläche des Außendichtringelements abstützt, wobei der radial äußere Schenkel, der radial innere Schenkel und/oder eine Verbindung zwischen den beiden Schenkeln elastisch deformiert ist, um so Gehäuse und Außendichtring radial gegeneinander zu verspannen.

In einer Ausführung weist die Gasturbine einen Rotor auf, der in dem Gehäuse dem Außendichtringelement radial gegenüber angeordnet ist. Der Rotor bzw. das Außendichtringelement kann insbesondere ein vorderster, einem Gaseintritt nächster bzw. in Durchströmungsrichtung erster Rotor bzw. ein vorderstes, einem Gaseintritt nächstes bzw. in Durchströmungsrichtung erstes Außendichtringelement sein. Wenn die Gasturbine eine Hochdruckturbine und eine dieser in Durchströmungsrichtung nachfolgende Niederdruckturbine aufweist, kann der Rotor bzw. das Außendichtringelement der bzw. das erste der Hochdruckturbine oder der Niederdruckturbine sein. Entsprechend kann das Gehäuse das Gehäuse der Hochdruckturbine oder der Niederdruckturbine sein.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: einen Teil einer Gasturbine in Fig. 3 entsprechender Darstellung nach einer Ausführung der vorliegenden Erfindung;
- Fig. 2: einen Schnitt längs der Linie II-II in Fig. 1; und
- Fig. 3: einen Teil einer Gasturbine nach dem Stand der Technik in einem Meridianschnitt.

Fig. 3 zeigt einen Teil einer Gasturbine gemäß Fig. 2 der US 2007/0231132 A1.

Die Gasturbine der Fig. 3 weist ein Gehäuse 1' auf, an dem ein Außendichtring 2' mit einer Honigwabendichtung befestigt ist. Hierzu klemmt ein C-Clip 3' einen ringförmigen Radialflansch 20' des Dichtrings axial formschlüssig gegen das Gehäuse. Im Betrieb wird der C-Clip durch die Gaskraft auf eine vorhergehende Leitschaufel 12 in Durchströmungsrichtung beaufschlagt und klemmt so den Radialflansch des Dichtrings gegen das Gehäuse.

Fig. 1 zeigt in Fig. 3 entsprechender Darstellung einen Schnitt längs der Linie I-I in Fig. 2 eines Teils einer Flugtriebwerk-Gasturbine nach einer Ausführung der vorliegenden Erfindung. Fig. 2 zeigt einen Schnitt längs der Linie II-II in Fig. 1. Einander entsprechende Elemente sind durch gleiche, durch einen Apostroph unterschiedene Bezugszeichen bezeichnet.

Diese weist ein Gehäuse 1, einen Außendichtring 2, der lösbar an dem Gehäuse befestigt ist, und ein Klemmelement 3 auf, das den Außendichtring und das Gehäuse radial (vertikal in Fig. 1) gegeneinander verspannt und so reibschlüssig aneinander befestigt.

Gehäuse 1 und Außendichtring 2 weisen eine Verdrehsicherung mit mehreren in Umfangsrichtung voneinander beabstandeten Gehäusenuten 10 auf, die sich in Axialrichtung (horizontal in Fig. 1, 2) erstrecken. In Radialrichtung sind die Nuten radial außen (oben in Fig. 1) offen.

In jede Gehäusenut 10 des Gehäuses 1 greift jeweils ein Radialflansch 20 des Außendichtrings 2 ein und sichert so Gehäuse und Außendichtring formschlüssig in Umfangsrichtung (vertikal in Fig. 2).

Die Radialflansche sind mit Spiel sₐ in Axialrichtung in den Gehäusenuten angeordnet. Zusätzlich weisen die Radialflansche auch Spiel in Umfangsrichtung zu den Gehäusenuten auf, welches in Fig. 2 erkennbar ist.

Die Gehäusenuten sind stirnseitig entgegen der Durchströmungsrichtung (nach links in Fig. 1, 2) offen. Mit anderen Worten mündet bzw. münden die Gehäusenuten in eine in Durchströmungsrichtung vordere Gehäusestimseite 11. Hierdurch kann der Dichtring 2 nach Entfernen des Klemmelements 3 vorteilhaft axial entgegen der Durchströmungsrichtung (nach links in Fig. 1, 2) aus seiner in Fig. 1, 2 dargestellten Montagelage heraus aus der Gehäusestirnseite 11 bzw. dem Gehäuse 1 herausgezogen werden.

Die axiale Länge t₁ der Gehäusenuten 10 von der in Durchströmungsrichtung vorderen Gehäusestirnseite 11 aus ist größer als die axiale Wandstärke t₂ der Radialflansche 20.

Der Außendichtring ist in mehrere Ringsegmente geteilt bzw. segmentiert (nicht dargestellt).

Das Klemmelement ist mehrteilig ringsegmentförmig ausgebildet und weist mehrere, über den Umfang verteilte Ringsegmente in Form von C-Clipsen auf. Entsprechend weist das Klemmelement einen in Fig. 1 erkennbaren C-förmigen Querschnitt mit einem radial äußeren Schenkeln 31, der sich an einer Außenumfangsfläche des Gehäuses 1 abstützt, und einem radial inneren Schenkeln 32 auf, der sich an einer Innenumfangsfläche des Außendichtringelements 2 abstützt, wobei der radial äußere Schenkel, der radial innere Schenkel und/oder eine Verbindung zwischen den beiden Schenkeln elastisch deformiert ist, um so Gehäuse und Außendichtring radial gegeneinander zu verspannen.

Die Gasturbine weist einen in Durchströmungsrichtung ersten Rotor 18 auf (in Fig. 1 nicht dargestellt, vgl. hierzu Fig. 3).

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen ergibt.

### Bezugszeichenliste

- 1; 1': Gehäuse
- 10: Gehäusenut
- 11: Gehäusestirnseite
- 12: Leitschaufel
- 18: Rotor
- 2; 2': Außendichtring
- 20, 20': Radialflansch
- 3; 3': C-Clips (Klemmelement)
- 31; 31': erster Schenkel
- 32; 32': zweiter Schenkel

## Patentansprüche

1. Gasturbine mit einem Gehäuse (1), einem Außendichtring (2), der lösbar an dem Gehäuse (1) befestigbar ist, und einem Klemmelement (3) zum radialen Verspannen des Außendichtrings (2) und des Gehäuses (1) gegeneinander, **gekennzeichnet durch** eine Verdrehsicherung, die wenigstens eine Gehäusenut (10) und einen Radialflansch (20) des Außendichtrings (2) aufweist, der mit Spiel (sₐ) in Axialrichtung formschlüssig in der Gehäusenut (10) verdrehsicherbar ist.

2. Gasturbine nach Anspruch 1, **dadurch gekennzeichnet, dass** die Gehäusenut (10) stimseitig entgegen der Durchströmungsrichtung offen ist.

3. Gasturbine nach einem der vorhergehenden Ansprüche, **dadurch gekennzeichnet, dass** eine axiale Länge (t₁) der Gehäusenut (10) von einer in Durchströmungsrichtung vorderen Gehäusestimseite (11) aus größer ist als eine axiale Wandstärke (t₂) des Radialflanschs (20).

4. Gasturbine nach einem der vorhergehenden Ansprüche, **dadurch gekennzeichnet, dass** der Außendichtring (2) segmentiert ist.

5. Gasturbine nach einem der vorhergehenden Ansprüche, **dadurch gekennzeichnet, dass** das Klemmelement (3) ring- oder ringsegmentförmig ist.

6. Gasturbine nach einem der vorhergehenden Ansprüche, **dadurch gekennzeichnet, dass** das Klemmelement (3) einen, insbesondere C- oder U-förmigen, Querschnitt mit zwei Schenkeln (31, 32) aufweist, von denen einer (31) sich an einer Außenumfangsfläche des Gehäuses (1) und der andere (32) sich an einer Innenumfangsfläche des Außendichtrings (2) unter elastischer Deformation des Klemmelements (3) abstützt.

7. Gasturbine nach einem der vorhergehenden Ansprüche, **gekennzeichnet durch** einen, insbesondere in Durchströmungsrichtung ersten, Rotor (18), der in dem Gehäuse (1) dem Außendichtring (2) gegenüber angeordnet ist.

8. Gasturbine nach einem der vorhergehenden Ansprüche, **dadurch gekennzeichnet, dass** der Radialflansch (20) mit Spiel in Umfangsrichtung formschlüssig in der Gehäusenut (10) verdrehsicherbar ist.

## Claims

1. Gas turbine comprising a housing (1), an outer sealing ring (2) which can be detachably fastened to the housing (1), and a clamping element (3) for radially clamping the outer sealing ring (2) and the housing (1) against one another, **characterized by** an anti-rotation mechanism which has at least one housing groove (10) and a radial flange (20) of the outer sealing ring (2), which flange can be form-fittingly secured against rotation in the housing groove (10) with clearance (sₐ) in the axial direction.

2. Gas turbine according to claim 1, **characterized in that** the housing groove (10) is open on the end face counter to the flow direction.

3. Gas turbine according to either of the preceding claims, **characterized in that** an axial length (t₁) of the housing groove (10) from a housing end face (11) which is at the front in the flow direction is greater than an axial wall thickness (t₂) of the radial flange (20).

4. Gas turbine according to any of the preceding claims, **characterized in that** the outer sealing ring (2) is segmented.

5. Gas turbine according to any of the preceding claims, **characterized in that** the clamping element (3) is in the form of a ring or ring segment.

6. Gas turbine according to any of the preceding claims, **characterized in that** the clamping element (3) has a cross section, which is in particular C- or U-shaped, having two legs (31, 32), of which one (31) is supported on an outer circumferential surface of the housing (1) and the other (32) is supported on an inner circumferential surface of the outer sealing ring (2) such that the clamping element (3) is elastically deformed.

7. Gas turbine according to any of the preceding claims, **characterized by** a rotor (18), in particular a first rotor in the flow direction, which is arranged in the housing (1) opposite the outer sealing ring (2).

8. Gas turbine according to any of the preceding claims, **characterized in that** the radial flange (20) can be form-fittingly secured against rotation in the housing groove (10) with clearance in the circumferential direction.

## Revendications

1. Turbine à gaz comportant un boîtier (1), une bague d'étanchéité externe (2), pouvant être fixée de manière amovible au boîtier (1), et un élément de serrage (3) pour serrer radialement la bague d'étanchéité externe (2) et le boîtier (1) l'un contre l'autre, **caractérisé en ce qu'**un dispositif anti-rotation, qui présente au moins une gorge de boîtier (10) et une bride radiale (20) de la bague d'étanchéité extérieure (2), qui avec du jeu (sₐ) dans le sens axial dans la gorge de boîtier (10) peut empêcher toute rotation de par sa forme.

2. Turbine à gaz selon la revendication 1, **caractérisée en ce que** la gorge du boîtier (10) est ouverte du côté opposé frontalement au sens de l'écoulement.

3. Turbine à gaz selon l'une des revendications précédentes, **caractérisée en ce qu'**une longueur axiale (t₁) de la gorge de boîtier (10) d'une face avant finale du boîtier (11) selon la direction d'écoulement est supérieure à une épaisseur de paroi axiale (t₂) de la bride radiale (20).

4. Turbine à gaz selon l'une des revendications précédentes, **caractérisée en ce que** la bague d'étanchéité externe (2) est segmentée.

5. Turbine à gaz selon l'une des revendications précédentes, **caractérisée en ce que** l'élément de serrage (3) est en forme d'anneau ou de segment d'anneau.

6. Turbine à gaz selon l'une des revendications précédentes, **caractérisée en ce que** l'élément de serrage (3) présente une section transversale, notamment en forme de C ou de U, avec deux jambes (31, 32), dont l'une (31) repose sur une surface périphérique extérieure du boîtier (1) et l'autre (32) repose sur une surface périphérique interne de la bague d'étanchéité externe (2) sous déformation élastique de l'élément de serrage (3).

7. Turbine à gaz selon l'une des revendications précédentes, **caractérisée par** un, notamment dans le sens de l'écoulement premier, rotor (18), qui est disposé dans le boîtier (1) en regard de la bague d'étanchéité extérieure (2).

8. Turbine à gaz selon l'une des revendications précédentes, **caractérisée en ce que** la bride radiale (20) avec du jeu dans le sens circonférentiel dans la gorge de boîtier (10) peut empêcher toute rotation de par sa forme.
